# EUROPÄISCHE PATENTSCHRIFT

(11) **EP 0 243 612 B1**
(45) Veröffentlichungstag und Bekanntmachung des Hinweises auf die Patenterteilung: **23.01.1991**
(21) Anmeldenummer: 87102864.3
(22) Anmeldetag: 27.02.1987
(51) Int. Cl.: E04F 13/08

(54) **Vorrichtung zur Verankerung von Platten**
Panel anchorage device
Dispositif de fixation pour panneaux

(30) Priorität: 03.04.1986 DE 3611072
(43) Veröffentlichungstag der Anmeldung: 04.11.1987
(73) Patentinhaber: Unistrut Europe PLC, Bedford MK41 OHU (GB)
(72) Erfinder: Fricker, Siegfried, D-7258 Heimsheim (DE)
(74) Vertreter: Jackisch, Walter

(56) Entgegenhaltungen:
- AT-B- 370 817
- DE-A- 2 543 174
- DE-A- 3 530 694
- US-A- 4 570 401
- US-A- 4 625 481

## Beschreibung

Die Erfindung betrifft eine Vorrichtung zur Verankerung von Platten mit den Merkmalen des Oberbegriffs des Anspruchs 1.

Bei bekannten Vorrichtungen dieser Art (DE-OS 35 30 694) ist der auf dem horizontalen Tragteil des winkelförmigen Halters aufliegende Träger, an dem die auf Abstand zu einer Gebäudewand anzuordnenden Verblendplatten gehalten sind, lösbar befestigt. Der horizontale Tragteil und der aufliegende Träger besitzen eineinander zugewandte Verzahnungen, die miteinander in Eingriff sind. Bei gelöster Verbindungsschraube kann der Träger in der horizontalen Ebene in Richtung senkrecht zur Gebäudewand in Stufen entsprechend der kleinsten Zahnteilung verstellt werden. Außerdem kann der Träger ebenfalls in der horizontalen Ebene rechtwinklig zur vorgenannten Verstellrichtung innerhalb des Verzahnungseingriffs parallel zur Gebäudewand verschoben werden, so daß die Verblendplatten in zwei zueinander rechtwinklig verlaufenden Richtungen in einem gewissen Maß ausgerichtet werden können.

Die Aufgabe der Erfindung besteht darin, eine Vorrichtung zur Verankerung von Platten mit den Merkmalen des Oberbegriffs des Anspruchs 1 dahingehend weiterzubilden, daß eine zusätzliche Verstellmöglichkeit im Bereich der Rastverzahnung zwischen Tragteil und Träger für eine genaue Ausrichtung der zu montierenden Platten zueinander und in bezug auf die Gebäudewand hin erzielt wird.

Diese Aufgabe wird erfindungsgemäß durch die kennzeichnenden Merkmale des Anspruchs 1 gelöst.

Bevorzugte Ausgestaltungen und Weiterbildungen sowie weitere Vorteile und wesentliche Einzelheiten der Erfindung sind den Merkmalen der Unteransprüche, der nachfolgenden Beschreibung und der Zeichnung zu entnehmen, die in schematischer Darstellung bevorzugte Ausführungsformen als Beispiel zeigt. Es stellen dar:
FIG. 1 eine erfindungsgemäße Verankerungsvorrichtung in perspektivischer Darstellung,
FIG. 2 den Halter der Verankerungsvorrichtung gemäß FIG. 1 in perspektivischer Darstellung in anderer Ansicht,
FIG. 3 den trapezplattenförmigen Träger der Haltevorrichtung gemäß FIG. 1 in einer Unteransicht,
FIG. 4 den vorderen Teil der Verankerungsvorrichtung gemäß FIG. 1 in einer Seitenansicht mit deutlich erkennbarer Rastverzahnung,
FIG. 5 eine andere erfindungsgemäße Verankerungsvorrichtung in perspektivischer Darstellung und
FIG. 6 den winkelförmigen Halter der Verankerungsvorrichtung gemäß FIG. 5 in perspektivischer Darstellung.

Die erfindungsgemäße Verankerungsvorrichtung 1, 1' kann über ein Verankerungselement 2 an einem hier nicht dargestellten vertikalen Verankerungsgrund, wie Gebäudewand oder dergleichen, befestigt werden und weist dazu einen winkelförmigen Halter 3, 3' mit einem Träger 4 auf, der bevorzugt als sogenannte Trapezplatte ausgeführt ist. An dem Träger 4 werden vertikale Verblendplatten 5 festgelegt, die auf Abstand etwa parallel zur Tragwand liegen (FIG. 1). Die Verankerungsvorrichtung 1, l' muß zusätzlich zu den Gewichtskräften der Verblendplatten 5 die witterungsbedingten Auflasten durch Sog oder Druck und sonstige Verkehrslasten oder dergleichen aufnehmen. Die Verblendplatten 5 können über bolzen-förmige Aufnahmen 6 festgelegt werden, die in den vorderen Eckbereichen der Trapezplatte 4 vorgesehen sind und in die Verblendplatten 5 eingreifen. Zwischen zwei nebeneinanderliegenden Verblendplatten 5 kann eine Fuge 7 bestehen. Für einen Toleranzausgleich ist zudem die eine bolzenförmige Aufnahme 6 in einem langestreckten Loch 8 angeordnet. Der winkelförmige Halter 3, 3' weist einen vertikalen Halteteil 9, 9' und einen horizontal abstrebenden Tragteil 10, 10' auf. Die Rückseite 11 des Halteteils 9, 9' ist der Tragwand zugewandt, an der die Verankerungsvorrichtung 1, 1' festgelegt wird.

Bei dem in den FIG. 1 und 2 dargestellten Halter 3 besitzt der vertikale Halteteil 9 zwei parallele, senkrecht zur Oberfläche des Verankerungsgrundes stehende flache Haltestreben 12a, 12b, zwischen denen das Verankerungselement 2, das bevorzugt als Schraubbolzenverbindung ausgeführt sein kann, hindurchgreift. Dazu ist vorteilhaft ein aus Flacheisen gebildeter U-förmiger Bügel 13 vorgesehen, der die beiden Haltestreben 12a, 12b übergreift und ein Langloch 14 besitzt, durch das der Schraubbolzen 15 hindurchragt und das einen Toleranzausgleich in horizontaler Richtung ermöglicht.

Der horizontale Tragteil 10 des winkelförmigen Halters 3 besteht ebenfalls aus zwei zueinander parallelen Tragstreben 16a, 16b. Die vertikalen Haltestreben 12a, 12b und die horizontalen Tragstreben 16a, 16b liegen jeweils in denselben vertikalen Parallelebenen und bestehen aus im wesentlichen ebenen, flachen Stanzstreifen. Die Haltestreben 12a, 12b und/oder die horizontalen Tragstreben 16a, 16b können durch geeignete Aussteifungsteile 17 zu einer stabilen biegesteifen Vorrichtung verbunden sein. Oben sind die Haltestreben 12a, 12b aufeinander zugebogen und bevorzugt durch eine Schweißstelle 18, die als Punktschweißung ausgeführt sein kann, miteinander verbunden.

Um die Verankerungsvorrichtung 1 in der Höhe stufenlos einfach justieren zu können, ist eine Keilplatte 19 vorgesehen, die einen zum Halter 3 hin abgebogenen Rand 20 besitzt, der in korrespondierende Aussparungen 21 an der Hinterseite der Haltestreben 12a, 12b eingreift. Die untere Kante 22 der Keilplatte 19 verläuft schräg und liegt auf dem Schraubbolzen 15 auf. Die Höhenverstellung der Verankerungsvorrichtung 1 wird durch horizontales Verschieben der Keilplatte 19 erreicht.

Die auf dem horizontalen Tragteil 10 aufliegende Trapezplatte 4 ist mit einer Schraube 23 und einem hier nicht näher dargestellten Bügelteil, der den Tragteil 10 untergreift, an diesem lösbar befestigt. An der Unterseite des trapezplattenförmigen Trägers 4 ist ein Zahnungsteil 24 ausgebildet (FIG. 3), der sus in gleichen Abständen parallel verlaufenden Zähnen 25 gebildet ist. Die Teilung der Zähne 25, also deren Abstand zueinander, ist verhältnismäßig klein. Der Zahnungsteil 24 kann in die untere Seite der Trapezplatte 4 vorteilhaft eingepreßt oder eingewalzt sein. Es ist selbstverständlich auch möglich, statt des feinen Zahnungsteils 24 einen gröberen Zahnungsteil mit größerer Teilung auszubilden. Wie die FIG. 3 eindeutig zeigt, ist der Zahnungsteil 24 als Kreisbogenteil 26 ausgeführt, das heißt, daß alle Zähne 25 des Zahnungsteils 24 bogenförmig verlaufen, und zwar so, daß der Radius bei allen kreisbogenförmig verlaufenden Zähnen 25 stets gleich groß ist, so daß die Zähne 25 exakt parallel zueinander liegen. Beim vorliegenden Ausführungsbeispiel ist der Kreisbogenteil 26 der Zähne 25 so ausgeführt, daß die Wölbung des Kreisbogenteils 26 in Richtung zum freien Ende 27 des Tragteils 10 weist. Es ist jedoch auch möglich, den kreisbogenförmigen Verlauf des Zahnungsteils 24 genau entgegengesetzt auszuführen, so daß die Wölbung des Kreisbogenteils 26 in Richtung zum Winkeleckbereich 28 des Halters 3 weist. Darüber hinaus ist zu erkennen, daß die Länge des Kreisbogenteils 26 in der Nähe des freien Endes 27 etwas größer ist als an der dem Winkeleckbereich 28 zugewandten Seite 29, so daß der Zahnungsteil 24 an dem dem Winkeleckbereich 28 entfernt liegenden Ende etwas breiter ist als an der Seite 29 des Trägers 4. Im Bereich des Zahnungsteils 24 ist ein Langloch 30 ausgebildet, in dem die Schraube 23 die Trapezplatte 4 durchsetzt. Das Langloch 30 ist nicht gerade gestreckt ausgeführt, sondern besitzt eine Krümmung, deren Verlauf dem des Kreisbogenteils 26 entspricht.

Den FIG. 1, 2 und 4 ist zu entnehmen, daß an der oberen Schmalseite der beiden Tragstreben 16a, 16b des Tragteils 10 je eine Zahnung 31 ausgebildet ist. Die beiden Zahnungen 31 verlaufen gemäß der Ausrichtung der Tragstreben 16a, 16b gerade und parallel zueinander. Die Breite der Zahnungen 31 ist ausgesprochen schmal und entspricht in etwa der Breite der Tragstreben 16a, 16b.

Insbesondere die FIG. 4 zeigt deutlich, daß die Zahnung 31 wesentlich gröber ist und somit eine größere Teilung zwischen den Zähnen 25 besitzt als dies bei dem Zahnungsteil 24 der Trapezplatte 4 der Fall ist. Dadurch kann die Zahnung 31 einfach an der Schmalseite der Tragstrebe 16a, 16b durch Stanzen hergestellt werden, ohne daß eine Beschädigung, ein Zahnausbruch oder eine vorzeitige Abnutzung des Stanzwerkzeugs auftritt, wie dies beim Stanzen einer Feinzahnung zu befürchten wäre. Obwohl im Tragteil 10 eine deutlich gröbere Zahnung 31 mit wesentlich größerer Zahnteilung ausgebildet ist als dies beim Zahnungsteil 24 im Träger 4 der Fall ist, ist dennoch der Vorteil einer feinstufigen Rastverzahnung entsprechend der Feinverzahnung des Zahnungsteils 24 in vollem Umfang gegeben. Gemäß der Darstellung in FIG. 4 ist die Teilung der Zahnung 31 doppelt so groß wie die im Zahnungsteil 24, so daß hinsichtlich der Herstellung der Zahnung 31 der wesentliche Vorteil besteht, daß die Zahnung 31 auch aus verhältnismäßig dickem Blech bzw. Flacheisen ausgestanzt werden kann. Eine solche Rastverzahnung, wobei ein feiner Zahnungsteil 24 mit einer groben Zahnung 31 korrespondiert, kann nicht nur vorteilhaft bei einer erfindungsgemäß kreisbogenförmig ausgeführten Zahnungsteil 24 zur Anwendung gelangen, sondern auch in solchen Anwendungsfällen zweckmäßig sein, bei denen ausschließlich gerade Zahnungsteile 24 und gerade Zahnungen 31 miteinander in Eingriff sind.

Bei der Verankerungsvorrichtung 1' des Ausführungsbeispiels der FIG. 5 und 6 ist der trapezplattenförmige Träger 4 genau so ausgebildet wie beim Ausführungsbeispiel der FIG. 1 bis 4 und weist somit an seiner Unterseite den hier nicht sichtbaren Zahnungsteil 24 auf, der gemäß FIG. 3 kreisbogenförmig ausgeführt ist. Der winkelförmige Halter 3' ist deutlich einfacher gestaltet und weist lediglich zwei im Winkel von 90° zueinander abgebogene Flacheisenschenkel auf, wobei der vertikale Schenkel der am Verankerungsgrund zu befestigende Halteteil 9' und der horizontale Schenkel der Tragteil 10' ist, auf dem der trapezplattenförmige Träger 4 aufliegt. Im Halteteil 9' ist ein sich in vertikaler Richtung erstreckendes Langloch 32 ausgebildet, durch das der hier nicht dargestellte Schraubbolzen 15 für die Befestigung am Verankerungsgrund hindurchragt. Durch das Langloch 32 ist der Halter 3' in der Höhe stufenlos verstellbar. Im horizontalen Tragteil 10' ist ein weiteres Langloch 33 ausgebildet, das sich im Bereich zwischen dem Winkeleckbereich 28 und dem freien Ende 27 erstreckt. Der Träger 4 und der Tragteil 10' können durch die hier nicht dargestellte Schraube 23 verbunden werden, die das Langloch 30 in der Trapezplatte 4 und das Langloch 33 im Tragteil 10 durchsetzt.

Auf der dem Träger 4 zugewandten Oberseite des Tragteils 10' ist die Zahnung 31' annähernd auf der gesamten Fläche ausgebildet, wobei die Zähne 25 als Kreisbogenteil 26 verlaufen. Die Wölbung des Kreisbogenteils 26 weist in Richtung zum freien Ende 27. Die Zahnung 31' des vorliegenden Ausführungsbeispiels ist als Feinzahnung ausgeführt und entspricht im wesentlichen dem Zahnungsteil 24 der Trapezplatte 4. Auch die Kreisbogenteile 26 sind weitgehend gleich. Es liegt jedoch auch im Rahmen der Erfindung, den Zahnungsteil 24 der Trapezplatte 4 und die Zahnung 31' des Tragteils 10' mit unterschiedlichen Zahnteilungen auszuführen und so z.B. die Zahnung 31' im Tragteil 10' doppelt so grob auszubilden. In der vorliegenden Ausführungsform kann die Zahnung 31' in die Oberfläche des Tragteils 10' vorteilhaft eingepreßt oder eingewalzt sein.

Ein wesentlicher Vorteil der erfindungsgemäß kreisbogenförmigen Verzahnung besteht darin, daß der Träger bzw. die Trapezplatte 4, an der die Verblendplatten 5 gehalten sind, in der horizontalen Ebene nicht nur senkrecht und parallel zur Gebäudewand (Verankerungsgrund) verstellt werden kann, sondern darüber hinaus zusätzlich entsprechend dem Radius bzw. Kreisbogenverlauf des Zahnungsteils 24 und/oder der Zahnung 31' verschwenkt werden kann, so daß eine weitere stufenlose Einstellmöglichkeitfür eine exakte Ausrichtung der Verblendplatten 5 gegeben ist. Die Gebäudewand ist oftmals nicht plan bzw. eben, so daß der winkelförmige Halter 3, 3' schief bzw. schräg an der Wandaußenseite anliegt. Damit die Verblendplatten 5 genau in einer gemeinsamen Ebene mit gleichbleibender Fugenbreite montiert werden können, kann der Halter 3 der Verankerungsvorrichtung 1 mittels der Keilplatte 19 in der Höhe und mittels des Schraubbolzens 15 und des Langlochs 14 im Bügel 13 horizontal stufenlos justiert werden. Bei der Verankerungsvorrichtung 1' kann der Halter 2' im Bereich des Langlochs 32 vertikal stufenlos verstellt werden.

Bei etwas gelöster Schraube 23 kann der Träger 4 in horizontaler Ebene zum einen in Längsrichtung des horizontalen Tragteils 10, 10' verstellt werden, so daß der Abstand zwischen der Gebäudewand und den Verblendplatten 5 feinstufig entsprechend der kleinsten Zahnteilung eingestellt werden kann.

Außerdem ist es möglich, den Träger 4 in horizontaler Ebene quer zur Längsrichtung des Tragteils 10, 10' im Bereich des gekrümmten Langlochs 30 sowohl nach links als auch rechts stufenlos zu verschwenken, wobei die kreisbogenförmige Verzahnung, bei der alle Radien der Kreisbogenzähne 25 gleich groß sind, jedoch jeder einzelne Radius ein eigenes Zentrum hat, in Eingriff bleibt. Durch die Rastverzahnung ist ein sicherer Halt der Verblendplatten 5 gewährleistet, selbst wenn große äußere Kräfte, wie Sturmböen oder dergleichen, angreifen. Eine weitere Anpassungsmöglichkeit für die Einhaltung einer gleichbleibend breiten Fuge 7 kann durch das in der Trapezplatte 4 ausgebildete Langloch 8 erreicht werden. Wenn die Löcher für die bolzenförmigen Aufnahmen 6 in den Verblendplatten 5 genau vorgebohrt sind und das Fugenmaß z.B. von 5mm auf 4mm Breite geändert werden soll, kann dies durch den aufgrund des langgestreckt ausgebildeten Loches 8 ermöglichten Toleranzausgleich erzielt werden. Insgesamt ist durch die Verankerungsvorrichtung 1, 1' ein optimal variables Verankerungssystem gegeben, das vielseitige Justiermöglichkeiten zur genauen planparallelen Ausrichtung der Verblendplatten 5 beinhaltet.

## Patentansprüche

1. Vorrichtung zur Verankerung von Platten (5), insbesondere Verblendplatten oder dergleichen, an einem Verankerungsgrund mit einem winkelförmigen Halter (3,3'), der einen an dem Verankerungsgrund festlegbaren vertikalen Halteteil (9, 9') und einen horizontal abstrebenden Tragteil (10, 10') mit einer Zahnung (31, 31') aufweist, und mit einem mindestens eine Aufnahme (6) für die zu tragenden Platten (5) aufweisenden Träger (4), der auf dem winkelförmigen Halter (3) lösbar befestigt ist und mit einem Zahnungsteil (24) in dieZahnung (31, 31') des Tragteils (10, 10') eingreift und an diesem in der horizontalen Ebene längs- und querverstellbar befestigt ist,
dadurch gekennzeichnet, daß mindestens eine der ineinandergreifenden Zahnungen (31; 31; 24) des Tragteiles (10; 10') und des Trägers (4) als Kreisbogenteil (26) ausgebildet ist.

2. Vorrichtung nach Anspruch 1, dadurch gekennzeichnet, daß der Radius der als Kreisbogenteil (26) verlaufenden parallelen Zähne (25) gleich groß ist.

3. Vorrichtung nach einem derAnsprüche 1 oder 2, dadurch gekennzeichnet, daß der Bogendes Kreisbogenteils (26) der Zähne (25) in Richtung zum freien Ende (27) des Tragteils (10, 10') hin konvex verläuft.

4. Vorrichtung nach einem der Ansprüche 1 bis 3, dadurch gekennzeichnet, daß die kreisbogenförmigen Zahnungen (31') des Tragteiles (10') und der Zahnungsteil (24) des Trägers (4) im wesentlichen gleich, beispielsweise gepreßt oder gewalzt ausgeführt sind.

5. Vorichtung nach einem der Ansprüche 1 bis 3, dadurch gekennzeichnet, daß der Zahnungsteil (24) des Trägers (4) und die Zahnung (31) des Tragteils (10) unterschiedlich ausgebildet sind, wobei der kreisbogenförmige Zahnungsteil (24) des Trägers (10) mit der an einer oberen Schmalseite mindestens einer Tragstrebe (16a, 16b) des Tragteils (10) ausgebildeten Geradverzahnung (31) in Eingriff ist.

6. Vorrichtung nach Anspruch 5, dadurch gekennzeichnet, daß der kreisbogenförmige Zahnungsteil (24) des Trägers (10) mit zwei auf Abstand zueinander parallel verlaufenden geraden Zahnungen (31) zweier Tragstreben (16a, 16b) des Tragteils (10) in Eingriff ist.

7. Vorrichtung, insbesondere nach Anspruch 1, dadurch gekennzeichnet, daß die Teilung zwischen den Zähnen (25) der Zahnung (31) des Tragteils (10) anders, bevorzugt größer ist als die Teilung zwischen den Zähnen (25) des am Träger (4) ausgebildeten Zahnungsteils (24).

8. Vorrichtung nach Anspruch 7, dadurch gekennzeichnet, daß die die größere Teilung aufweisende Zahnung (31) des Tragteils (10) an der Schmalseite der Tragstrebe (16a, 16b) ausgestanzt ist.

9. Vorrichtung nach einem der Ansprüche 1 bis 8, dadurch gekennzeichnet, daß im Bereich der Zahnteilung (24) des bevorzugt als Trapezplatte ausgeführten Trägers (4) für eine Befestigungsschraube (23) ein etwa der Krümmung des Kreisbogenteils (26) angepaßtes Langloch (30) ausgebildet ist.

10. Vorrichtung nach einem der Ansprüche 1 bis 9, dadurch gekennzeichnet, daß der Kreiabogenteil (26) des am Träger (4) ausgebildeten Zahnungsteils (24) in der Nähe des freien Endes (27) des Tragteils (10, 10') länger ist als an der dem Winkeleckbereich (28) des Halters (3, 3') zugewandten Seite (29).

## Revendications

1. Dispositif pour la fixation des panneaux (5), en particulier des panneaux de revêtement ou analogues, sur un matériau de réception, comprenant une console coudée (3, 3') munie d'un élément de retenue vertical (9, 9') pouvant être immobilisé sur le matériau de réception et d'un élément porteur (10, 10') en saillie dans le sens horizontal avec une denture (31, 31'), et un support (4) avec au moins un élément de positionnement (6) pour les panneaux (5) à fixer, qui est monté de manière amovible sur la console coudée (3) et s'engage avec un élément de denture (24) dans la denture (31, 31') de l'élément porteur (10, 10') sur lequel il est fixé de manière à pouvoir être déplacé longitudinalement et transversalement dans le plan horizontal, caractérisé en ce qu'au moins l'une des dentures (31, 31'; 24) en prise de l'élément porteur (10, 10') et du support (4) est conformée en élément en arc de cercle (26).

2. Dispositif selon la revendication 1, caractérisé en ce que le rayon de dents (25) qui s'étendent parallèlement les unes aux autres en tant qu'élément en arc de cercle (26) reste constant.

3. Dispositif selon l'une des revendications 1 ou 2, caractérisé en ce que l'arc de l'élément en arc de cercle (26) des dents (25) présente une courbure convexe en direction de l'extrémité libre (27) de l'élément porteur (10, 10').

4. Dispositif selon l'une des revendications 1 à 3, caractérisé en ce que les dentures (31') en arc de cercle de l'élément porteur (10') et l'élément de denture (24) du support (4) sont réalisés sensiblement de manière identique, par exemple par impression ou par laminage.

5. Dispositif selon l'une des revendications 1 à 3, caractérisé en ce que l'élément de denture (24) du support (4) et la denture (31) de l'élément porteur (10) sont conformés différemment, l'élément de denture en arc de cercle (24) de l'élément porteur (10) étant en prise avec la denture droite (31) conformée sur la tranche supérieure d'au moins l'une des barrettes de support (16a, 16b) de l'élément porteur (10).

6. Dispositif selon la revendication 5, caractérisé en ce que l'élément de denture en arc de cercle (24) de l'élément porteur (10) est en prise avec deux dentures droites (31) parallèles espacées de deux barrettes de support (16a, 16b) de l'élément porteur (10).

7. Dispositif notamment selon la revendication 1, caractérisé en ce que l'écartement des dents (25) de la denture (31) de l'élément porteur (10) est différent, de préférence plus grand, que l'écartement des dents (25) de l'élément de denture (24) conformé sur le support (4).

8. Dispositif selon la revendication 7, caractérisé en ce que la denture (31) de l'élément porteur (10) présentant le pas de dents plus grand est découpée dans la tranche de la barrette de support (16a, 16b).

9. Dispositif selon l'une des revendications 1 à 8, caractérisé en ce qu'il comporte, dans la région de la denture (24) du support (4) conformé de préférence en plaque trapézoïdale, un trou oblong (30) pour une vis de fixation (23), qui est sensiblement adapté à la courbure de l'élément en arc de cercle (26).

10. Dispositif selon l'une des revendications 1 à 9, caractérisé en ce que l'élément en arc de cercle (26) de l'élément de denture (24) conformé sur le support (4) est plus long au voisinage de l'extrémité libre (27) de l'élément porteur (10, 10') que du côté (29) dirigé vers la zone d'angle (28) de la console (3, 3').

## Claims

1. Apparatus for anchoring panels (5), in particular facing panels or the like, to an anchoring base with an angular holder (3, 3'), which comprises a vertical retaining part (9, 9') which can be fixed to the anchoring base, and a horizontally projecting support part (10, 10') with toothing (31, 31'), and with a support (4) comprising at least one carrier (6) for the panels (5) to be supported, which support (4) is releasably attached to the angular holder (3) and engages with a toothed part (24) in the toothing (31, 31') of the support part (10, 10') and is attached to the latter so that it is able to move longitudinally and transversely in the horizontal plane, characterised in that at least one of the interengaging sets of teeth (31; 31; 24) of the support part (10;10') and of the support (4) is constructed as an arcuate part (26).

2. Apparatus according to Claim 1, characterised in that the radius of the parallel teeth (25) extending as the arcuate part (26) is of the same size.

3. Apparatus according to one of Claims 1 or 2, characterised in that the arc of the arcuate part (26) of the teeth (25) extends in a convex manner in the direction of the free end (27) of the support part (10, 10').

4. Apparatus according to one of Claims 1 to 3, characterised in that the arcuate teeth (31') of the support part (10') and the toothed part (24) of the support (4) are constructed, for example pressed or rolled, to be substantially identical.

5. Apparatus according to one of Claims 1 to 3, characterised in that the toothed part (24) of the support (4) and the toothing (31) of the support part (10) are constructed to be different, the arcuate toothed part (24) of the support (10) being in engagement with the straight toothing (31) constructed on an upper narrow side of at least one support strut (16a, 16b) of the support part (10).

6. Apparatus according to Claim 5, characterised in that the arcuate toothed part (24) of the support (10) is in engagement with two sets of straight teeth (31) extending parallel to each other at a distance apart, of two support struts (16a, 16b) of the support part (10).

7. Apparatus, in particular according to Claim 1, characterised in that the spacing between the teeth (25) of the toothing (31) of the support part (10) is different, preferably greater than the spacing between the teeth (25) of the toothed part (24) constructed on the support (4).

8. Apparatus according to Claim 7, characterised in that the toothing (31) of the support part (10) having the larger spacing is stamped-out on the narrow side of the support strut (16a, 16b).

9. Apparatus according to one of Claims 1 to 8, characterised in that a slot (30) adapted approximately to the curvature of the arcuate part (26), for an attachment screw (23), is formed in the region of the toothed part (24) of the support (4), preferably constructed as a trapezoidal plate.

10. Apparatus according to one of Claims 1 to 9, characterised in that the arcuate part (26) of the toothed part (24) formed on the support (4), in the vicinity of the free end (27) of the support part (10, 10'), is longer than on the side (29) facing the angular region (28) of the holder (3, 3').
